# EUROPÄISCHE PATENTANMELDUNG

(11) **EP 2 071 082 A2**
(43) Veröffentlichungstag der Anmeldung: **17.06.2009**
(21) Anmeldenummer: 08021408.3
(22) Anmeldetag: 10.12.2008
(51) Int. Cl.: E01F 13/12

(54) **Sperrkörper gegen Räder aufweisende Fahrzeuge**

(30) Priorität: 15.12.2007 DE 102007060506
(71) Anmelder: Rheinmetall Landsysteme GmbH, 24107 Kiel (DE)
(72) Erfinder: Grosch, Hermann, Dr., 29336 Nienhagen (DE)
(74) Vertreter: Dietrich, Barbara

(57) **Zusammenfassung**

Vorgeschlagen wird ein Sperrsystem bzw. Sperrkörper (1), bestehend aus wenigstens vier Mittel (2) die einen gemeinsamen Fußpunkt (3) haben und im Transportzustand nach oben geschwenkt sind, so dass die Spitzen (2.1) aller Mittel (2) in einer Ebene liegen, wobei die Mittel (2) im aktiven Zustand derart ausgerichtet sind, dass wenigstens drei Spitzen (2.1) Aufstandpunkte (9) auf einer Fläche (8) bilden und wenigstens das vierte Mittel (2) nach oben weisend in eines der Räder eindringt, wenn es überfahren wird. Diese Art Krähenfuß (Sperrkörper (1)) kann mittels Werfer oder durch Absetzen in das zu Gelände verbracht werden, in welchem sich die Fahrzeuge befinden, welche an der Weiterfahrt gehindert werden sollen.

## Beschreibung

Die Erfindung betrifft ein Sperrsystem gebildet aus mehreren Sperrkörpern, welche in ein abzusperrendes Gebiet verbracht werden können.

Nichtletale Effektoren gewinnen in asymmetrischen Konflikten zunehmend an Bedeutung. Sperrsysteme sind dabei ein wichtiges Element, um Fahrzeuge sowie Personen in ihren Bewegungsmöglichkeiten einzuschränken. Solche Systeme sind dann besonders effektiv, wenn sie situationsbezogen schnell und gezielt im sicheren Abstand von eigenen Kräften eingesetzt werden. Systeme gegen Fahrzeuge sollten so wirken, dass eine Verletzung der Besatzung weitestgehend ausgeschlossen wird. Für eine große Wirkungsbreite sollen derartige Systeme in kürzester Zeit in erkannte Bewegungsrichtungen von Fahrzeugen verlegt werden können und diese aufhalten.

Klassische nichtletale Sperrsysteme gegen Fahrzeuge und Personen sind alle Arten bautechnischer Sperren, wie Mauern, Zäune, Gräben etc. Der Nachteil besteht darin, dass sie präventiv mit erheblichem zeitlichem und materiellem Aufwand angelegt werden müssen, stationär und unflexibel sind. Oftmals ist eine Überwachung ihrer Funktion notwendig. Sie sind zudem weithin optisch sicht- und erkennbar. In ihrer Wirkung sind diese Sperren zwar nichtletal, hindern aber nicht immer Personen und Fahrzeuge daran, diese zu überwinden.

Sperren mittels Stacheldraht oder dergleichen auf dem Boden oder in einer bestimmten Höhe haben nicht immer eine nichtletale Wirkung. Sie können zu Verletzungen führen. Ist ausreichend davon verlegt, können sie Fahrzeuge aufhalten. Dies setzt aber eine erhebliche Menge an derartigen Sperren voraus.

Minensperren oder dergleichen als vorbeugende Sperren weisen eine Letalität auf und werden weitgehend geächtet.

Eine Einrichtung zum zwangsweisen Anhalten von Fahrzeugen mit elastomerer Bereifung beschreibt die DE 195 09 404 C1. Die Einrichtung besteht aus wenigstens einem verstreubaren spitzen Dorn mit einem eine Stechposition in das Rad des Fahrzeuges sichernden Standfuß. Dieser Standfuß ist für weitere Dorne einstechbar ausgebildet und besteht ebenfalls aus einem elastomeren Material. Durch diese Maßnahme wird der Radumlauf eines Fahrzeuges zwar langsam aber wirkungsvoll gestört.

Die GB 577, 929 beschäftigt sich mit einem Hindernis, umfassend Mittel, durch welches es im Boden verankert wird und eine Mehrzahl von scharfen Spitzen mit Stacheln versehenen oder anderen offensiv geformten Drähten oder Stangen, die in alle Richtungen über dem Boden ausgerichtet sind, wodurch sie eine Art Pilz bilden. Das Hindernis wird über eine verankerte Schraube in den Boden gedreht und danach werden die Drähte oder Stangen freigegeben.

Die US 2,346,713 A stellt einen sogenannten Krähenfuß als Mittel gegen Fahrzeuge mit Reifen vor. Dieser Krähenfuß besitzt vier fest an einer Kugel angebrachte Hohlarme, wobei einer dieser Arme nach oben zeigt und die anderen drei die Stellfläche für den Fuß bilden.

Eine Einrichtung zum Werfen von Sperrmitteln für militärische Sperrhindernisse ist des Weiteren in der DE 646 750 A beschrieben worden. Die Wurfeinrichtung besteht aus einem Rahmengestell, in dem in vorbereiteter Lage einzelne Sperrmittel als mit Stacheln bewehrte elastisch federnde Spreizstabgestelle untergebracht sind. Beim Abwurf der Einrichtung werden die Sperrmittel freigegeben, sodass sich die Sperrmittel entfalten und sich in den Erdboden einwühlen.

Die Erfindung stellt sich die Aufgabe, ein weiteres nichtletales Sperrsystem aufzuzeigen, welches flexibel im Gelände verteilbar und trotz einfachem Aufbau sehr effektiv ist.

Gelöst wird die Aufgabe durch die Merkmale des Patentanspruchs 1. Vorteilhafte Ausführungen sind den Unteransprüchen entnehmbar. Ein Verfahren zum Ausbringen des Sperrsystems beinhaltet Patentanspruch 12.

Der Erfindung liegt die Aufgabe zugrunde, ein Sperrsystem, bestehend aus einer Art Krähenfuß, mittels Werfer oder durch Absetzen in das zu Gelände zu verbringen, in welchem sich die Fahrzeuge befinden, welche an der Weiterfahrt gehindert werden sollen. Diese Sperrsysteme stellen sich dabei auf und drücken sich zumindest mit einem der messerartigen Füße beim Überfahren in einen Reifen des Fahrzeuges. Der Reifen verliert Luft und das Fahrzeug kommt zum Stehen.

Zur Erhöhung dieser Wirkung ist vorgesehen, dass jeder dieser Krähenfüße eine Bohrung aufweist, so dass eine Art Kanüle gebildet wird, durch welche die Luft aus dem Reifen schneller entweichen kann.

Als weitere vorteilhafte Ausführung verfügt jedes Sperrsystem bzw. jeder Sperrkörper über ein Seil mit einer daran befestigten Hakenkralle, die sich bei Weiterfahrt des Fahrzeuges um die Radachse schlingt und das Rad blockiert. Alternativ kann auch eine Art Netz genutzt werden, das die gleiche Wirkung erzielen kann.

In Weiterführung werden Sperrsysteme in eine erkannte Bewegungsrichtung der Fahrzeuge durch ein gezieltes Verschießen verbracht. Dies kann mit einem so genannten Präzisionswerfer wirkungsvoll erfolgen. Dadurch ist die Position des Sperrsystems, seine Ausdehnung und Verteilung effektiv bestimmbar. Die Verlegdichte ist bevorzugt so zu wählen, dass die Wahrscheinlichkeit einer Koinzidenz eines Fahrzeugreifens mit einem Sperrkörper erfolgt.

Erfolgt die Verbringung durch Abwurf oder mit Hilfe eines Werfers, beispielsweise (pneumatisch oder dergleichen), kann das Auslösesystem mechanisch realisiert werden.

Für das Verbringen mittels Verschuß oder Abwurf, wird die Sperrvorrichtung bzw. das Sperrsystem gefaltet in einen verschießbaren Körper, beispielsweise einem Projektilkörper, eingebunden. Vor bzw. beim Aufschlag entfaltet sich der Sperrkörper.

Der Vorteil dieser Sperrsysteme liegt darin, dass es sich um ein einfaches mechanisches nichtletales System handelt, welches Fahrzeuge stoppt, Personen aber schont. Zudem können die Sperrkörper nach beendeter Mission aufgenommen und wieder verwendet werden. Dies insbesondere auch deshalb, da die Sperrkörper im aktivierten Zustand keinerlei Energien mehr enthalten.

Die verlegten Sperrkörper verfügen über eine zeitlich unbegrenzte Wirksamkeit, die nur durch ein Einsammeln beendet wird.

Anhand eines Ausführungsbeispiels mit Zeichnung soll die Erfindung näher erläutert werden.

### Es zeigt:

- Fig. 1: einen Sperrkörper in gefaltetem Zustand,
- Fig. 2: den Sperrkörper im entfalteten Zustand.

Fig. 1 zeigt einen Sperrkörper 1 im gefalteten Zustand (Transportzustand) beispielsweise für das Verbringen des Sperrkörpers 1 mittels eines nicht näher dargestellten Projektils. Der Sperrkörper 1 weist im dargestellten Beispiel vier Mittel 2, vorzugsweise Stachel oder dolchartige Blätter aus Metall oder einem anderen formstabilen Material auf, die einen gemeinsamen Fußpunkt 3 haben. Diese Blätter 2 sind bevorzugt an ihrer Oberfläche mit Widerhaken 4 versehen, um ein Herausziehen im aktivierten Zustand zu erschweren. Alternativ sind alle Arten möglich, die ein Verbleiben der Blätter 2 im Reifen ermöglichen.

Am Fußpunktende ist ein Seil oder Kabel 6 vorgesehen, welches um den Fußpunkt 3 gewickelt ist. Das Seil 6 ist an einem Ende mit einer Kralle 7 versehen. Im aktiven Zustand (Fig. 2) sind die vier Blätter 2 so zueinander orientiert, dass drei der Blätter 2 mit ihren Spitzen 2.1 die Eckpunkte eines Tetraeders bilden. Dadurch kann der Sperrkörper 1 immer in die gleiche Ausrichtung auf einer Fläche 8 kommen, wobei drei Spitzen 2.1 die Aufstandpunkte 9 bilden. Das vierte Blatt 2 weist dann in die Höhe. Die Fläche 8 sollte vorzugsweise eben sein.

Die Blätter 2, welche den Tetraeder bilden, sind über Scharniere 10 an drei Seiten einer Grundplatte 11 des Sperrkörpers 1 befestigt. Diese Grundplatte 11 sollte für diese Ausführung dreieckig sein. In den Scharnieren 10 befinden sich Mittel, die die drei seitlichen Blätter 2 in die Aktivierungsposition schwenken, in der sie dann verriegeln. Diese Mittel können beispielsweise Schenkelfeder sein. Das vierte der Blätter 2 ist an der oberen Fläche der Grundplatte 11 angebracht und kann, da es nicht verschwenkt werden muss, mit Winkeln an der Grundplatte 11 fest befestigt sein.

Im Transportzustand (Fig. 1) sind die drei seitlichen Blätter 2 gegen die Kraft der Schenkelfedern nach oben geschenkt, so dass die Spitzen 2.1 aller Blätter 2 in einer Ebene liegen. Dort werden sie durch ein abtrennbares Band oder eine übergestülpte Hülle gegen ein Ausschwenken gesichert (nicht näher dargestellt). Beim Verbringen des Sperrkörpers 1 mittels eines Projektils, kann die Hülle der eigentliche Projektilkörper sein.

Das Seil / Kabel 6 (Stahl, Kevlar etc.) ist bevorzugt an der unteren Seite der Grundplatte 11 oder an einem der Blätter 2 befestigt.

In einer weiteren, in Fig. 2 angedeuteten Variante, weist das nach oben gerichtete vierte Blatt 2 eine Art Bohrung 2.2 von der Spitze 2.1 auf aus, die sich dann seitlich verläuft.

### Die Funktionsweise ist wie folgt:

Der Sperrkörper 1 wird beispielsweise nach Ermittlung einer Bewegungsrichtung eines nicht näher dargestellten Fahrzeuges ausgebracht. Spätestens mit Auftreffen des Sperrkörpers 1 werden die Blätter 2 freigegeben. Der Sperrkörper 1 nimmt über die drei seitlichen Blätter 2 seine Position ein, wobei das vierte Blatt 2 nach oben gerichtet ist.

Beim Überfahren des Sperrkörpers 1 dringt dieser nach oben stehende Stachel bzw. das vierte Blatt 2 in den Reifen ein und bleibt dort stecken (nicht näher dargestellt).

Bei einem möglichen Weiterdrehen des Rades verfängt sich die am Sperrkörper 1 befindliche Kralle 7 an den Achsschenkeln und führt zu einer weiteren Einschränkung der Mobilität des Fahrzeuges.

Weist das nach oben gerichtete Blatt 2 zudem eine Bohrung 2.2 auf, wodurch eine Kanüle nachgebildet wird, wird ein ausreichender Luftauslass aus dem Rad sichergestellt, was eine weitere Einschränkung der Mobilität mit sich bringt.

Es sei darauf hingewiesen, dass zum Ausrichten des Sperrkörpers 1 sich drei Blätter 2 als ausreichend ergeben haben. Jedoch können auch mehr als nur vier Blätter 2 im Sperrkörper 1 eingebunden sein, wobei auch mehrere der Blätter 2 dann in den Reifen gedrückt werden können und der Sperrkörper 1 nicht nur auf drei Blättern 2 zum Liegen / zum Stehen kommt. Entsprechend wäre die Grundplatte anzupassen.

## Patentansprüche

1. Sperrkörper (1) zur Einschränkung der Mobilität eines Räder aufweisenden Fahrzeuges, aufweisend folgende Merkmale:
- der Sperrkörper (1) ist sowohl manuell verlegbar als auch mittels Werfereinheit oder dergleichen verschießbar, besitzt
- wenigstens vier Mittel (2) die einen gemeinsamen Fußpunkt (3) haben und im Transportzustand gefaltet und dazu nach oben geschwenkt sind, so dass die Spitzen (2.1) aller Mittel (2) in einer Ebene liegen, wobei
- die Mittel (2) im aktiven Zustand derart ausgerichtet sind, dass wenigstens drei Spitzen (2.1) Aufstandpunkte (9) auf einer Fläche (8) bilden und wenigstens das vierte Mittel (2) nach oben weisend in eines der Räder eindringt, wenn es überfahren wird.

2. Sperrkörper nach Anspruch 1, **dadurch gekennzeichnet, dass** die Mittel (2) Blätter oder Stachel sind, die eine Oberfläche aufweisen, welche ein Verbleiben im Rad realisiert.

3. Sperrkörper nach Anspruch 2, **dadurch gekennzeichnet, dass** die Mittel (2) an ihrer Oberfläche mit Widerhaken (4) versehen sind.

4. Sperrkörper nach einem der Ansprüche 1 bis 3, **dadurch gekennzeichnet, dass** die Mittel (2) aus Metall oder einem anderen formstabilen Material bestehen.

5. Sperrkörper nach einem der Ansprüche 1 bis 4, **dadurch gekennzeichnet, dass** die Mittel (2) an einer Grundplatte (11) befestigt sind.

6. Sperrkörper nach Anspruch 5, **dadurch gekennzeichnet, dass** drei der Mittel (2) vorzugsweise seitlich an der Grundplatte (11) befestigt sind und im aufgeklappten Zustand ein Tetraeder bilden, und das vierte der Mittel (2) an der oberen Fläche der Grundplatte (11) angebracht ist.

7. Sperrkörper nach Anspruch 6, **dadurch gekennzeichnet, dass** die seitlich angebrachten Mittel (2) über Scharniere (10) an der Grundplatte (11) befestigt sind, wobei sich in den Scharnieren (10) beispielsweise Schenkelfedern befinden, die die Mittel (2) in die Aktivierungsposition schwenken, in der sie dann verriegeln.

8. Sperrkörper nach einem der Ansprüche 1 bis 7, **dadurch gekennzeichnet, dass** am Fußpunktende ein Seil oder Kabel (6) vorgesehen ist, welches um den Fußpunkt (3) gewickelt ist, wobei am freien Ende des Seiles (6) eine Kralle (7) vorgesehen ist.

9. Sperrkörper nach Anspruch 8, **dadurch gekennzeichnet, dass** das Seil (7) an der unteren Seite einer Grundplatte (11) oder an einem der Mittel (2) befestigt ist.

10. Sperrkörper nach Anspruch 8 oder 9, **dadurch gekennzeichnet, dass** das Material des Seiles (7) Stahl, Kevlar etc. ist.

11. Sperrkörper nach einem der Ansprüche 1 bis 10, **dadurch gekennzeichnet, dass** jedes dieses Mittels (2) eine Bohrung aufweist, so dass eine Art Kanüle gebildet wird.

12. Verfahren zur Einschränkung der Mobilität eines Räder aufweisenden Fahrzeuges, aufweisend folgende Merkmale:
- ein Sperrkörper (1) nach einem der Ansprüche 1 bis 11 wird nach Ermittlung einer Bewegungsrichtung des Fahrzeuges ausgebracht, wobei
- spätestens mit Auftreffen des Sperrkörpers (1) auf eine Fläche (8) die Blätter (2) freigegeben werden, so dass
- der Sperrkörper (1) seine Position einnehmen kann, wobei
- wenigstens eines der Mittel (2) nach oben gerichtet ist.
